# EUROPÄISCHE PATENTSCHRIFT

(11) **EP 0 582 214 B1**
(45) Veröffentlichungstag und Bekanntmachung des Hinweises auf die Patenterteilung: **25.09.1996**
(21) Anmeldenummer: 93112133.9
(22) Anmeldetag: 29.07.1993
(51) Int. Cl.: D05C 15/16, D05C 15/38, D05C 15/10

(54) **Vorrichtung zur Herstellung von Tuftingware**
Apparatus for making tufted products
Dispositif pour la fabrication d'articles implantés de touffes par piquage

(30) Priorität: 05.08.1992 DE 4225859; 28.11.1992 DE 4240134
(43) Veröffentlichungstag der Anmeldung: 09.02.1994
(73) Patentinhaber: PILLER, Helmut, D-86161 Augsburg (DE)
(72) Erfinder: PILLER, Helmut, D-86161 Augsburg (DE)
(74) Vertreter: Munk, Ludwig, Dipl.-Ing.

(56) Entgegenhaltungen:
- DE-B- 1 785 451
- FR-A- 2 292 794
- US-A- 2 975 737
- US-A- 3 722 438

## Beschreibung

Die Erfindung betrifft eine Vorrichtung gemäß Oberbegriff des Anspruchs 1.

Aus der DE-B 17 85 451 ist eine Vorrichtung dieser Art zur Herstellung zweier spiegelbildlicher Plüschwaren bekannt, wobei zwei mit der Summe der Einzelflorhöhen entsprechendem Abstand gespannte Trägergewebebahnen auf der Transporteinrichtung aufgenommen sind und eine auslaufseitig im Bereich zwischen den beiden Trägergewebebahnen angeordnete, diese voneinander trennende Schneideinrichtung vorgesehen ist. Bei dieser bekannten Anordnung ist jeder der in Form einer mit einem rechten Winkel quer zur Bahntransportrichtung verlaufenden Reihe angeordneten Tuftingnadeln ein eigener Greifer zugeordnet. Die in Richtung der Breite der Trägergewebebahn nebeneinander angeordneten Tuftingnadeln müssen daher so weit voneinander distanziert sein, daß die diesen jeweils zugeordneten Greifer kollisionsfrei untergebracht werden können. Dies macht hier einen vergleichsweise großen Tuftingnadelabstand erforderlich, was eine Beschränkung hinsichtlich der Dichte der Verteilung der Tuftingfäden ergibt.

Hiervon ausgehend ist es daher die Aufgabe der vorliegenden Erfindung, eine Vorrichtung eingangs erwähnter Art mit einfachen und kostengünstigen Mitteln so zu verbessern, daß eine dichte Verteilung der Tuftingfäden erreichbar ist.

Diese Aufgabe wird erfindungsgemäß durch die kennzeichnenden Maßnahmen des Anspruchs 1 gelöst.

Diese Maßnahmen ergeben in vorteilhafter Weise viel Bauraum für die Schlingenhalteeinrichtung. Dieser Bauraum ist hier in vorteilhafter Weise nicht auf den seitlichen Abstand der einzelnen Tuftingnadeln voneinander beschränkt. Es steht vielmehr die in Transportrichtung gesehene Projektion der gesamten Tuftingnadelreihe zur Verfügung. Zur Bildung der Schlingenhalter können daher vergleichsweise robuste Teile Verwendung finden, die auch bei rauhen Betriebsverhältnissen und starken Beanspruchungen eine hohe Zuverlässigkeit und Lebensdauer gewährleisten. Der umfangreiche Bauraum für die Schlingenhalteeinrichtung ergibt in vorteilhafter Weise auch eine hohe Übersichtlichkeit und gute Zugänglichkeit, was auch die Wartung und Instandhaltung erleichtern kann. Trotz des umfangreichen Bauraums für die Schlingenhalteeinrichtung können aber die Abstände der einzelnen Tuftingnadeln voneinander vergleichsweise klein sein. Dieser Abstand beträgt nur einen Bruchteil der für den Schlingenhalterbauraum maßgebenden Reihenlänge bzw. deren in Transportrichtung gesehener Projektion. Infolge des vergleichsweise kleinen Nadelabstands läßt sich in vorteilhafter Weise eine sehr dichte Tuftingfadenverteilung erreichen.

Vorteilhafte Ausgestaltungen und zweckmäßige Fortbildungen der übergeordneten Maßnahmen sind in den Unteransprüchen angegeben. So können zweckmäßig auf jeder Tuftingnadelbarre mehrere, gleichmäßig gegeneinander versetzte, parallele Tuftingnadelreihen vorgesehen sein, denen jeweils ein gemeinsames Eingriffsorgan der Schlingenhalteeinrichtung zugeordnet ist. Der seitliche Schlingenhalterabstand entspricht hierbei in vorteilhafter Weise dem Reihenabstand, der wesentlich größer als der gegenseitige Nadelabstand ist. Aufgrund der hier vorgesehenen Verteilung der über der Bahnbreite vorgesehenen Nadeln auf mehrere, parallele, schräg zur Bahntransportrichtung verlaufende Reihen läßt sich in vorteilhafter Weise auch das erforderliche Bauvolumen in Grenzen halten. Die genannten Maßnahmen ermöglichen dementsprechend trotz kleinen Nadelabstands und großen Bauraums für die Schlingenhalteeinrichtung auch eine vergleichsweise kompakte Bauweise.

Die erfindungsgemäßen Maßnahmen ermöglichen in vorteilhafter Weise auch trotz einfacher Bauweise eine hohe Produktionsleistung. Unter Verwendung der erfindungsgemäßen Maßnahmen ist es nämlich ohne weiteres möglich, die Trägergewebe-Transporteinrichtung so auszubilden, daß ein Vorschubschritt jeweils einem gewünschten Tuftingfadenabstand beim fertigen Erzeugnis entspricht. Ebenso kann in vorteilhafter Weise der in Transportrichtung gesehene Nadelabstand ebenfalls einem Tuftingfadenabstand beim fertigen Produkt entsprechen.

In weiterer Fortbildung der übergeordneten Maßnahmen kann das jeweils einer Tuftingnadelreihe zugeordnete Eingriffsorgan der Schlingenhalteeinrichtung als in Reihenlängsrichtung sich erstreckende, trägergewebeparallele Lanze ausgebildet sein. Hierbei handelt es sich in vorteilhafter Weise um ein robustes Bauteil mit hoher Eigenstabilität. Hiermit lassen sich daher in vorteilhafter Weise vergleichsweise lange Tuftingnadelreihen gefahrlos bedienen.

Zweckmäßig können die mehreren, nebeneinander angeordneten Tuftingnadelreihen zugeordneten, nebeneinander angeordneten Eingriffsorgane der Schlingenhalteeinrichtung auf einer gemeinsamen, quer zur Bahntransportrichtung verlaufenden Barre aufgenommen sein, die in Reihenlängsrichtung geführt und bewegbar ist. Diese Maßnahmen ermöglichen eine gemeinsame Betätigung sämtlicher Schlingenhalter, was die Bauweise vereinfachen kann.

Insbesondere bei der Herstellung zweier spiegelbildlicher Waren wird in die Tuftingfadenschlingen zweckmäßig ein Bindefaden eingelegt. Den hierzu Verwendung findenden, jeweils einen Bindefaden mitführenden Eingriffsorganen der Schlingenhalteeinrichtung, die einfach als nadelförmige Lanzen ausgebildet sein können, kann vorteilhaft jeweils ein im Bereich des vorderen Totpunkts der Lanzenspitze angeordneter Bindefadenfänger zugeordnet sein. Diese Maßnahme ermöglicht eine zuverlässige Bildung von Bindefadenschlingen und damit eine hohe Betriebssicherheit. Da pro Eingriffsorgan und dementsprechend pro Tuftingnadelreihe jeweils nur ein Bindefadenfänger benötigt wird, ergibt sich in vorteilhafter Weise auch diesbezüglich ein vergleichsweise großer Abstand, was eine übersichtliche, robuste Bauweise ermöglicht.

Weitere zweckmäßige Fortbildungen und vorteilhafte Ausgestaltungen der übergeordneten Maßnahmen sind in den restlichen Unteransprüchen angegeben.

Nachstehend wird ein bevorzugtes Ausführungsbeispiel der Erfindung anhand der Zeichnung näher erläutert. Hierbei zeigen:
- Figur 1: einen Längsschnitt durch eine erfindungsgemäße Doppel-Tuftingmaschine in schematischer Darstellung,
- Figur 2: einen Querschnitt durch die Anordnung gemäß Figur 1,
- Figur 3: einen im Bereich einer Tuftingnadelreihe geführten Schnitt in vergrößerter Darstellung,
- Figur 4: eine Ansicht der Anordnung gemäß Figur 1 von unten gesehen und
- Figur 5: eine schematische Ansicht der ineinander eingreifenden Tuftingfaden- und Bindfadenschlingen in vergrößerter Darstellung.

Die der Zeichnung zugrundeliegende Doppel-Tuftingmaschine ermöglicht, wie am besten aus Figur 1 erkennbar ist, die gleichzeitige Herstellung von zwei Velourmaterialbahnen 1, 2. Diese bestehen jeweils in an sich bekannter Weise aus einer Trägergewebebahn 3, 4, in welche Fäden 5a eingenäht sind, die als Flor hier derselben Höhe h in Erscheinung treten. Die Fäden 5a sind an um den Abstand a voneinander distanzierten Einstichstellen plaziert. Im Bereich zwischen den beiden Walzenpaaren sind die beiden Gewebebahnen 3, 4 in gespanntem Zustand parallel geführt. Ihr lichter Abstand entspricht der Summe der beiden Einzelflorhöhen, hier der doppelten Höhe h. Der schrittweise Antrieb der Transporteinrichtung ist so, daß ein Schritt dem Abstand a entspricht.

Im Bereich zwischen den beiden Walzenpaaren 6, 7 ist oberhalb der oberen Trägergewebebahn 3, wie die Figuren 1 und 2 weiter erkennen lassen, eine über die Bahnbreite durchgehende, mittels eines an einer Traverse des Maschinengestells 8 aufgenommenen Kurbeltriebs 9 auf- und abbewegbare Tuftingnadelbarre 10 vorgesehen, die mehrere Reihen 11 von in weiter unten noch näher beschriebener Weise angeordneten Tuftingnadeln 12 trägt, die an ihrem vorderen Ende jeweils eine Öse 12a aufweisen und jeweils einen sogenannten Pol- oder Tuftingfaden 13 mitführen, der im weiter unten noch beschriebenen, unterteilten Zustand die jeweils als Flor in Erscheinung tretenden Fäden 5a ergibt. Der Hub der durch mehrere, über die Breite verteilte Führungsstangen 14 lotrecht zur Transportebene der Trägergewebebahnen 3, 4 bewegbaren Tuftingnadelbarre 10 ist so bemessen, daß die Tuftingnadeln 12 jeweils beide Trägergewebebahnen 3, 4 durchstechen, wobei die mitgeführten Tuftingfäden 13, wie anschaulich aus Figur 3 erkennbar ist, Schlingen 15 bilden. Um eine Auslenkung der im Bereich zwischen den Walzenpaaren 6, 7 zum Eingriff mit den Tuftingnadeln 12 kommenden Trägergewebebahnen 3, 4 zu verhindern, ist der Tuftingnadelbarre 10 ein im Bereich zwischen den beiden, parallel geführten Trägergewebebahnen 3, 4 angeordneter Abstandshalter 16, hier in Form einer massiven Leiste, zugeordnet, an dem die Tuftingnadeln 12 vorbeilaufen Anstelle einer über die Bahnbreite durchgehenden Tuftingnadelbarre könnten selbstverständlich auch mehrere, zweckmäßig synchron bewegbare Barrenabschnitte vorgesehen sein.

Um sicherzustellen, daß die Schlingen 15 beim Rückwärtshub der Tuftingnadeln 12 nicht aufgelöst werden, ist unterhalb der unteren Trägergewebebahn 4 eine Schlingenhalteeinrichtung mit den einzelnen Tuftingnadelreihen 11 zugeordneten einzelnen Schlingenhaltern in Form bahnparallel angeordneter, hin- und herbewegbarer Eingriffsorgane 17 vorgesehen, welche beim Ende des Abwärtshubs der Tuftingnadeln 12 in die Schlingen 15 eingreifen und diese gegen Aufziehen sichern. Die Eingriffsorgane 17 können jeweils einen als Bindefaden 18 fungierenden Unterfaden mitführen, der, wie Figur 3 weiter anschaulich zeigt, wie der Unterfaden einer Nähmaschine die Schlingen 15 beim Aufwärtshub der Tuftingnadeln 12 an der Unterseite der unteren Trägergewebebahn 4 fixiert. Beim Ende des Aufwärtshubs der Tuftingnadeln 12 wird die Transporteinrichtung aktiviert, wobei ein Vorschub um einen Schritt erfolgt. Die Eingriffsorgane 17 können, wie Figur 1 zeigt, auf einer über die Bahnbreite durchgehenden Barre 19 aufgenommen sein, die in einer bahnparallelen Längsführung 20 geführt und mittels eines Kurbeltriebs 21 antreibbar ist. Anstelle einer über die Bahnbreite durchgehenden Barre 19 könnten selbstverständlich auch mehrere, nebeneinander angeordnete, zweckmäßig synchron bewegbare Barrenabschnitte vorgesehen sein.

Die Tuftingnadelbarre 10 trägt, wie am besten aus Figur 4 erkennbar ist, mehrere, gleichmäßig über die Bahnbreite verteilte, schräg zur Bahn-Transportrichtung verlaufende Tuftingnadelreihen 11, die- jeweils mehrerem schräg hintereinander angeordnete Tuftingnadeln 12 umfassen. Die Neigung der Tuftingnadelreihen 11 gegenüber der in Figur 4 durch Pfeil 22 angedeuteten Bahn-Transportrichtung beträgt hier 45°, was bezüglich Bahnlänge und -breite gleiche Projektionslängen der Tuftingnadelreihen 11 ergibt und damit eine sehr kompakte Anordnung ermöglicht. Die Breite der Tuftingnadelbarre 10 in Bahnlängsrichtung ist so bemessen, daß sie zumindest der Projektionslänge der Tuftingnadelreihen 11 quer zur Bahnlängsrichtung gesehen entspricht.

Im dargestellten Beispiel umfaßt jede Tuftingnadelreihe 11 fünf Tuftingnadeln 12, die hier unter 45° schräg zur Bahntransportrichtung hintereinander angeordnet sind. Jede Tuftingnadel 12 erzeugt im Betrieb auf einer in Transportrichtung verlaufenden, in Figur 4 gepunktet angedeuteten Spur 23 Stiche 24, deren Abstand jeweils einem Vorschubschritt, also dem Abstand a, entspricht. Ebenso ist der gegenseitige Abstand der hintereinander angeordneten Tuftingnadeln 12 so bemessen, daß die in Transportrichtung gesehene Projektion ebenfalls dem Abstand a entspricht. Um über der ganzen Bahnbreite eine gleichmäßige Spurverteilung zu ermöglichen, entspricht der in Richtung der Bahnbreite gesehene Reihenabstand R der einzelnen Tuftingnadelreihen 11 der Projektion ihrer Länge in Transportrichtung gesehen zuzüglich einem Nadelabstand.

Den Tuftingnadeln 12 jeder Tuftingnadelreihe 11 ist, wie Figur weiter zeigt, jeweils ein gemeinsames Eingriffsorgan 17 zugeordnet, was einen dem Reihenabstand R entsprechenden, gegenseitigen Abstand der Eingriffsorgane 17 ergibt. Trotz eines sehr kleinen Fadenabstands a und damit einer sehr hohen Flordichte läßt sich hier ein sehr großer Abstand der Eingriffsorgane 17 erreichen, so daß sich eine übersichtliche Anordnung mit guter Zugänglichkeit ergibt und eine massive Ausgestaltung der Eingriffsorgane möglich ist. Die wie die Tuftingnadelreihen 11 schräg zur Bahntransportrichtung geneigten Eingriffsorgane 17 sind hier kammartig auf der über die Bahnbreite durchgehenden Barre 19 aufgereiht. Diese verläuft senkrecht zur Bahntransportrichtung. Die zugeordnete Längsführung 20 verläuft jedoch parallel zur Richtung der gegenüber der Bahntransportrichtung schräg verlaufenden Tuftingnadelreihen 11, so daß sich mittels des Kurbeltriebs 21 eine reihenparallele Bewegung der Eingriffsorgane 17 bewerkstelligen läßt. Der Hub der Barre 19 und dementsprechend auch der hierauf aufgenommenen Eingriffsorgane 17 ist hier etwas größer als die Länge der Tuftingnadelreihen 11, so daß die Eingriffsorgane 17 mit allen Tuftingnadeln 12 der jeweils zugeordneten Tuftingnadelreihe 11 bzw. den von diesen Tuftingnadeln 12 gelegten Schleifen 15 in und außer Eingriff bringbar sind. In Figur 4 ist die ganze Schlingenhalteeinrichtung mit durchgezogenen Linien in der vorderen Endstellung gezeichnet und mit strichpunktierten Linien in der hinteren Endstellung angedeutet.

Die Eingriffsorgane 17 sind hier als trägergewebeparallel angeordnete, in Reihenlängsrichtung sich erstreckende Lanzen ausgebildet, deren Länge zumindest dem Hub der zugeordneten Barre 19 entspricht. In Fällen hier vorliegender Art, in denen die Eingriffsorgane 17 jeweils einen Bindefaden 18 mitführen, sind die genannten Lanzen nadelförmig ausgebildet, d.h. wie die Tuftingnadeln 12 im Bereich ihres vorderen Endes mit einer Öse 25 versehen. In den Fällen, in denen auf einen Bindefaden verzichtet werden kann, greifen lediglich die lanzenförmigen Eingriffsorgane während des Rückhubs der Tuftingnadeln 12 in die Schlingen 15 ein.

Der im dargestellten Beispiel von den Eingriffsorganen 17 jeweils mitgeführte Bindefaden 18 bildet, wie Figur 3 weiter anschaulich zeigt, infolge der hin- und hergehenden Bewegung der Eingriffsorgane 17 jeweils eine Bindefadenschlinge 18a. Um diese während des Rückhubs der Eingriffsorgane 17 zu halten, ist jedem Eingriffsorgan 17, wie die Figuren 1, 3 und 4 weiter zeigen, ein ebenfalls unterhalb der unteren Trägergewebebahn 4 angeordneter Bindefadenfänger 26 zugeordnet. Die Bindefadenfänger 26, die in und außer Eingriff mit dem vorderen Ende der jeweils zugeordneten Bindefadenschlinge 18a bringbar sind, sind im Bereich des vorderen Totpunkts des vorderen Endes des jeweils zugeordneten Eingriffsorgane 17 angeordnet. Im dargestellten Beispiel sind die Bindefadenfänger 26 einfach als schwenkbar angeordnete Haken ausgebildet, welche den Bindefaden 18 während des Rückhubs der das jeweils zugeordnete Eingriffsorgan 17 bildenden Lanze halten. Die den über die Bahnbreite verteilten Eingriffsorganen 17 zugeordneten Bindefadenfänger 26 sind praktisch entlang einer mit rechtem Winkel quer zur Bahntransportrichtung verlaufenden Linie angeordnet. Sämtliche über der Bahnbreite mit der Verteilung der Eingriffsorgane 17 entsprechender Verteilung angeordneten Bindefadenfänger 26 sind hier auf einem über der Bahnbreite durchgehenden Träger 27 aufgenommen, der einfach als schwenkbare Welle ausgebildet ist, die mit einem hier nicht näher gezeigten Schwenkantrieb gekuppelt sein kann. Selbstverständlich wäre es aber auch denkbar, mehrere, nebeneinander angeordnete Trägerabschnitte vorzusehen.

Um die von den Eingriffsorganen 17 gelegten Bindefadenschlingen 18a gegen Aufziehen zu Sichern, können diese, wie Figur 5 zeigt, an ihrem vorderen, ösenförmigen Ende 18b zum Eingriff mit der jeweils benachbarten, um einen Vorschubschritt a versetzten Bindefadenschlinge 18a gebracht werden. Diese fungiert dementsprechend als der durchgriffenen Bindefadenschlinge zugeordnetes Rückhaltemittel. Die von den Tuftingnadeln 12 gelegten Tuftingfadenschlingen 15 bilden den Tuftingnadelreihen 11 entsprechende Reihen 15a, wobei um einen Vorschubschritt a gegeneinander versetzte Reihen 15a aufeinanderfolgenden Hüben der zugeordneten Tuftingnadelreihe 11 entsprechen. Zur Bewerkstelligung der gewünschten Sicherung können die Bindefadenfänger 26 einfach so ausgebildet und angeordnet sein, daß sie die jeweils erfaßte Bindefadenschlinge 18a vor der vordersten Tuftingfadenschlinge 15 der zugeordneten Reihe 15a so weit quer zur Reihenlängsrichtung ablenken, daß das abgelenkte, ösenförmige Ende 18b beim nächsten Hub der Tuftingnadelreihe 11 neben der vordersten Tuftingfadenschlinge 15 der dabei hergestellten Tuftingfadenschlingen-Reihe 15a zu liegen kommt und dementsprechend beim Vorwärtshub der Eingriffsorgane 17 vom zugeordneten Eingriffsorgan 17 durchfahren wird. Der von diesem mitgeführte Bindefaden wird dementsprechend auch in das abgelenkte Ende 18b eingelegt und anschließend mittels des zugeordneten Bindefadenfängers in der oben umrissenen Weise wiederum abgelenkt.

Im Anschluß an den mit den Tuftingnadeln 12 zum Eingriff kommenden Bahnbereich sind die beiden Trägergewebebahnen 3, 4, wie die Figuren 1 und 3 weiter zeigen, durch die zugezogenen Schlingen 15 miteinander verbunden. Zur Schaffung zweier spiegelbildlicher Velourwaren werden die miteinander verbundenen Trägergewebebahnen 3, 4 mittels einer im Bereich des auslaufseitigen Walzenpaars 7 angeordneten Schneideinrichtung 28 voneinander getrennt, die einfach als stationäres oder vibrierendes Messer ausgebildet sein kann, welches die Tuftingfäden durchtrennt und damit die Flor-Fäden 5a bildet. Im dargestellten Beispiel befindet sich die Schneideinrichtung 28 auf mittlerer Höhe, so daß sich gleiche Florhöhen h ergeben. Selbstverständlich wäre auch eine außermittige Anordnung denkbar. Anstelle eines klingenförmigen Schneidorgans könnte selbstverständlich auch ein umlaufendes Schneidorgan Verwendung finden.

Vorstehend wurde zwar ein bevorzugtes Ausführungsbeispiel der Erfindung anhand der Zeichnung näher erläutert, ohne daß jedoch hiermit eine Beschränkung verbunden sein soll. Vielmehr stehen dem Fachmann eine Reihe von Möglichkeiten zur Verfügung, um den allgemeinen Gedanken der Erfindung an die Verhältnisse des Einzelfalls anzupassen. So wäre es beispielsweise auch denkbar, die erfindungsgemäßen Maßnahmen auch im Zusammenhang mit der einlagigen Herstellung von Velourware anzuwenden. Auch in diesem Zusammenhang läßt sich mit Hilfe der erfindungsgemäßen Maßnahmen eine sehr dichte Florfadenverteilung erreichen.

## Patentansprüche

1. Vorrichtung zur Herstellung von Flortextilware, vorzugsweise zweier spiegelbildlicher Flortextilwaren, mit einer schrittweise antreibbaren Transporteinrichtung (6, 7) für wenigstens eine gespannte Trägergewebebahn (3 bzw. 4), mit mindestens einer quer zur Bahntransportrichtung verlaufenden Tuftingnadelbarre (10), die mehrere, mit gegenseitigem Abstand plazierte Tuftingnadeln (12) trägt und quer zur Bahntransportebene bewegbar ist, wobei die jeweils einen Florfaden (13) mitführenden Tuftingnadeln (12) jede Trägergewebebahn (3 bzw. 4) durchstechen und eine Florfadenschlinge (15) bilden, und mit einer der Tuftingnadelbarre (10) gegenüberliegend angeordneten, in die Florfadenschlingen (15) eingreifenden, vorzugsweise in diese einen Bindefaden (18) einlegenden, hin- und herbewegbaren Schlingenhalteeinrichtung, wobei bei der Herstellung zweier spiegelbildlicher Flortextilwaren auf der Transporteinrichtung (6, 7) zwei mit der Summe der Einzelflorhöhen (h) entsprechendem Abstand gespannte Trägergewebebahnen (3, 4) aufgenommen sind und eine auslaufseitig im Bereich zwischen den beiden Trägergewebebahnen (3, 4) angeordnete, diese voneinander trennende Schneideinrichtung (28) vorgesehen ist, **dadurch gekennzeichnet, daß** jede Tuftingnadelbarre (10) wenigstens eine schräg zur Bahntransportrichtung verlaufende Tuftingnadelreihe (11) mit mehreren, schräg hintereinander angeordneten Tuftingnadeln (12) aufweist und daß jeder derartigen Tuftingnadelreihe (11) ein gemeinsames Eingriffsorgan (17) der Schlingenhalteeinrichtung zugeordnet ist, dessen in Reihenlängsrichtung gehender Hub zumindest der Länge der zugeordneten Tuftingnadelreihe (11) entspricht.

2. Vorrichtung nach Anspruch 1, **dadurch gekennzeichnet, daß** mehrere, gleichmäßig gegeneinander versetzte, parallele Tuftingnadelreihen (11) auf einer gemeinsamen Tuftingnadelbarre (10) aufgenommen sind.

3. Vorrichtung nach einem der vorhergehenden Ansprüche, **dadurch gekennzeichnet, daß** wenigstens eine über die Bahnbreite durchgehende Tuftingnadelbarre (10) mit mehreren, gleichmäßig über ihre Länge verteilten Tuftingnadelreihen (11) vorgesehen ist.

4. Vorrichtung nach einem der vorhergehenden Ansprüche, **dadurch gekennzeichnet, daß** der Abstand der Tuftingnadelreihen (11) in Richtung der Bahnbreite der in Bahntransportrichtung gesehenen Projektion der Tuftingnadelreihen (11) zuzüglich eines Nadelabstands entspricht.

5. Vorrichtung nach einem der vorhergehenden Ansprüche, **dadurch gekennzeichnet, daß** die Neigung der Tuftingnadelreihen (11) gegenüber der Bahntransportrichtung 45° beträgt.

6. Vorrichtung nach einem der vorhergehenden Ansprüche, **dadurch gekennzeichnet, daß** ein Vorschubschritt der Transporteinrichtung (6, 7) einem Florfadenabstand (a) beim fertigen Erzeugnis entspricht.

7. Vorrichtung nach einem der vorhergehenden Ansprüche, **dadurch gekennzeichnet, daß** die in Bahntransportrichtung gesehene Projektion des gegenseitigen Abstands der Tuftingnadeln (12) einer Tuftingnadelreihe (11) einem Florfadenabstand (a) beim fertigen Erzeugnis entspricht.

8. Vorrichtung nach einem der vorhergehenden Ansprüche, **dadurch gekennzeichnet, daß** das jeweils einer Tuftingnadelreihe (11) zugeordnete Eingriffsorgan (17) als in Reihenlängsrichtung sich erstreckende, trägergewebeparallele Lanze ausgebildet ist.

9. Vorrichtung nach einem der vorhergehenden Ansprüche, **dadurch gekennzeichnet, daß** die mehreren, nebeneinander angeordneten Tuftingnadelreihen (11) zugeordneten, nebeneinander angeordneten Eingriffsorgane (17) auf einer gemeinsamen, quer zur Bahntransportrichtung verlaufenden Barre (19) aufgenommen sind, die in Reihenlängsrichtung geführt und bewegbar ist.

10. Vorrichtung nach Anspruch 9, **dadurch gekennzeichnet, daß** die Barre (19) mittels eines Exzenterantriebs (21) antreibbar und mittels einer in Reihenlängsrichtung verlaufenden Längsführung (20) geführt ist.

11. Vorrichtung nach Anspruch 9 oder 10, **dadurch gekennzeichnet, daß** eine über die Bahnbreite durchgehende Barre (19) vorgesehen ist.

12. Vorrichtung nach einem der vorhergehenden Ansprüche, **dadurch gekennzeichnet, daß** bei Verwendung von jeweils einen Bindefaden (18) mitführenden Eingriffsorganen (17) jedem Eingriffsorgan (17) ein im Bereich des vorderen Totpunkts seines vorderen Endes angeordneter Bindefadenfänger (26) zugeordnet ist.

13. Vorrichtung nach Anspruch 12, **dadurch gekennzeichnet, daß** die jeweils einen Bindefaden (18) mitführenden Eingriffsorgane (17) als nadelförmige Lanzen mit jeweils vorderer Öse (25) ausgebildet sind.

14. Vorrichtung nach Anspruch 12 oder 13, **dadurch gekennzeichnet, daß** mehrere, in Richtung der Bahnbreite nebeneinander angeordnete Bindefadenfänger (26) auf einem gemeinsamen Träger (27) aufgenommen sind.

15. Vorrichtung nach Anspruch 14, **dadurch gekennzeichnet, daß** der Träger (27) über die Bahnbreite durchgehend ausgebildet ist.

16. Vorrichtung nach einem der vorhergehenden Ansprüche 12 bis 15, **dadurch gekennzeichnet, daß** die Bindefadenfänger (26) hakenförmig ausgebildet und auf einem Träger (27) in Form einer schwenkbaren Welle aufgenommen sind.

17. Vorrichtung nach einem der vorhergehenden Ansprüche 12 bis 16, **dadurch gekennzeichnet, daß** die Bindefadenfänger 26 das vordere Ende 18b einer jeweils aufgenommenen Bindefadenschlinge 18 quer zur Längsrichtung der zugeordneten Tuftingnadelreihe 11 um wenigstens einen Vorschubschritt a des Trägergewebematerials ablenken.

## Claims

1. Apparatus for the manufacture of pile fabrics, preferably of two mirror-inverted pile fabrics, with a transport device (6, 7) with a stepped drive for at least one tensioned backing web (3 and/or 4), with at least one tufting needle bar (10) extending at right angles to the web transport direction, movable at right angles to the web transport plane, and carrying a plurality of tufting needles (12) spaced apart from one another, with the tufting needles (12), each pulling a pile thread (13), passing through each backing web (3 and 4) and forming a pile thread loop (15), and with a loop-holder device with a to-and-fro motion arranged opposite the tufting needle bar (10), engaging in the pile thread loops (15), and preferably inserting a binding thread (18) into these, such that, for the manufacture of two mirror-inverted pile fabrics, two tensioned backing webs (3, 4) are carried on the transport device (6, 7) with a clearance equal to the sum of the depths (h) of the individual piles, a cutting device (28) being provided at the discharge end in the region between the two backing webs (3, 4) and parting these from one another, characterized in that each tufting needle bar (10) has at least one tufting needle row (11) extending at an oblique angle to the web transport direction, with a plurality of tufting needles (12) arranged obliquely one behind the other and in that every such tufting needle row (11) cooperates with a common engaging element (17) of the loop-holder device, whose stroke in the longitudinal direction of the row is at least equal to the length of the corresponding tufting needle row (11).

2. Apparatus according to Claim 1, characterized in that a plurality of uniformly staggered, parallel tufting needle rows (11) are mounted on a common tufting needle bar (10).

3. Apparatus according to one of the preceding claims, characterized in that at least one tufting needle bar (10) extending continuously over the width of the web is provided with a plurality of tufting needle rows (11) uniformly distributed over its length.

4. Apparatus according to any one of the preceding claims, characterized in that the pitch of the tufting needle rows (11) in the direction of the width of the web is equal to the projection of the tufting needle rows (11) viewed in the web transport direction plus one needle pitch.

5. Apparatus according to any one of the preceding claims, characterized in that the rake of the tufting needle rows (11) with respect to the web transport direction is 45°.

6. Apparatus according to any one of the preceding claims, characterized in that one feed step of the transport device (6, 7) is equal to one pile thread pitch (a) in the finished product.

7. Apparatus according to any one of the preceding claims, characterized in that the projection, viewed in the web transport direction, of the pitch of the tufting needles (12) of a tufting needle row (11) is equal to one pile thread pitch (a) in the finished product.

8. Apparatus according to any one of the preceding claims, characterized in that the engaging element (17) cooperating with each tufting needle row (11) is formed as a lance extending in the longitudinal direction of the row, parallel with the backing web.

9. Apparatus according to any one of the preceding claims, characterized in that the plurality of engaging elements (17) arranged side by side and cooperating with tufting needle rows (11) arranged side by side are mounted on a common bar (19) which extends at right angles to the web transport direction, and is guided, and movable, in the longitudinal direction of the rows.

10. Apparatus according to Claim 9, characterized in that the bar (19) is drivable by means of an eccentric drive (21) and is guided by means of a longitudinal guide (20) extending in the longitudinal direction of the rows.

11. Apparatus according to Claim 9 or 10, characterized in that a bar (19) is provided which extends continuously over the width of the web.

12. Apparatus according to any one of the preceding claims, characterized in that where engaging elements (17) each carrying a binding thread (18) are used each engaging element (17) cooperates with a binding thread catch (26) located in the region of the forward dead point of its forward end.

13. Apparatus according to Claim 12, characterized in that the engaging elements (17) each carrying a binding thread (18) are formed as needle-like lances with the eye (25) at the forward end.

14. Apparatus according to Claim 12 or 13, characterized in that a plurality of binding thread catches (26) arranged side by side in the direction of the width of the web are mounted on a common carrier (27).

15. Apparatus according to Claim 14, characterized in that the carrier (27) extends continuously over the width of the web.

16. Apparatus according to any one of the preceding claims 12 to 15, characterized in that the binding thread catches (26) are formed as hooks and are mounted on a carrier (27) in the form of a pivotable shaft.

17. Apparatus according to any one of the preceding claims 12 to 16, characterized in that the binding thread catches 26 deflect the forward end 18b of each binding thread loop 18 picked, at right angles to the longitudinal direction of the corresponding tufting needle row 11, by at least one feed step a of the backing web material.

## Revendications

1. Dispositif de production de produits textiles à poils, de préférence de deux produits textiles à poils symétriques, comportant un dispositif de transport (6, 7) qui peut être entraîné par stades pour au moins une bande textile de support (3 ou 4) sous tension, au moins une barre (10) d'aiguilles de tufting s'étendant transversalement à la direction de transport de bande, barre qui porte plusieurs aiguilles de tufting (12) placées à distance mutuelle et qui peut être déplacée transversalement au plan de transport de la bande, les aiguilles de tufting (12) entraînant respectivement un fil de poil (13) perforant chaque bande textile de support (3 ou 4) et formant une boucle (15) de fil de poil, et un dispositif de retenue de boucle agencé en regard de la barre (10) d'aiguilles de tufting, s'engageant dans les boucles (15) de fils de poils, de préférence insérant un fil de liage dans celles-ci, et déplaçable en mouvement de va-et-vient, dispositif dans lequel, lors de la production de deux tissus textiles à poils symétriques, deux bandes textiles de support (3, 4) tendues à une distance correspondant à la somme des hauteurs (h) des poils individuels sont reçues sur le dispositif de transport (6, 7) et il est prévu un dispositif de coupe (28) agencé côté sortie dans la zone comprise entre les deux bandes textiles de support (3, 4) et séparant celles-ci l'une de l'autre, caractérisé en ce que chaque barre (10) d'aiguilles de tufting présente au moins une rangée (11) d'aiguilles de tufting s'étendant en oblique vis-à-vis de la direction de transport de bande avec plusieurs aiguilles de tufting (12) agencées l'une derrière l'autre en oblique et en ce qu'il est affecté à chaque telle rangée (11) d'aiguilles de tufting un organe d'engagement commun (17) du dispositif de retenue de boucles, dont la course, orientée dans la direction longitudinale de la rangée, correspond au moins à la longueur de la rangée (11) d'aiguilles de tufting associée.

2. Dispositif selon la revendication 1, caractérisé en ce que plusieurs rangées (11) d'aiguilles de tufting parallèles décalées uniformément les unes des autres sont reçues sur une barre commune (10) d'aiguilles de tufting.

3. Dispositif selon l'une quelconque des revendications précédentes, caractérisé en ce qu'au moins une barre (10) d'aiguilles de tufting continue sur la largeur de la bande est pourvue de plusieurs rangées (11) d'aiguilles de tufting réparties uniformément sur sa longueur.

4. Dispositif selon l'une quelconque des revendications précédentes, caractérisé en ce que la distance des rangées (11) d'aiguilles de tufting dans la direction de la largeur de la bande correspond à la projection, effectuée dans la direction du transport de la bande, des rangées (11) d'aiguilles de tufting plus un écart entre aiguilles.

5. Dispositif selon l'une quelconque des revendications précédentes, caractérisé en ce que l'inclinaison des rangées (11) d'aiguilles de tufting est de 45° vis-à-vis de la direction de transport de la bande.

6. Dispositif selon l'une quelconque des revendications précédentes, caractérisé en ce qu'un stade d'avancement du dispositif de transport (6, 7) correspond à une distance entre fils de poils (a) dans le produit fini.

7. Dispositif selon l'une quelconque des revendications précédentes, caractérisé en ce que la projection, orientée dans la direction de transport de la bande, de la distance mutuelle des aiguilles de tufting (12) d'une rangée (11) d'aiguilles de tufting correspond à un écart (a) entre fils de poils dans le produit fini.

8. Dispositif selon l'une quelconque des revendications précédentes, caractérisé en ce que l'organe d'engagement (17) affecté respectivement à une rangée (11) d'aiguilles de tufting se présente sous la forme d'une lance parallèle au textile de support et qui s'étend dans la direction longitudinale de la rangée.

9. Dispositif selon l'une quelconque des revendications précédentes, caractérisé en ce que les multiples organes d'engagement (17) affectés aux rangées (11) d'aiguilles de tufting disposées côte à côte et eux-mêmes agencés côte à côte sont reçus sur une barre commune (19) s'étendant transversalement à la direction de transport de la bande, qui est guidée et peut se déplacer dans la direction longitudinale des rangées.

10. Dispositif selon la revendication 9, caractérisé en ce que la barre (19) peut être entraînée à l'aide d'un entraînement à excentrique (21) et est guidée au moyen d'un coulisse longitudinale (20) s'étendant dans la direction longitudinale des rangées.

11. Dispositif selon la revendication 9 ou 10, caractérisé en ce qu'il est prévu une barre (19) continue sur la largeur de la bande.

12. Dispositif selon l'une quelconque des revendications précédentes, caractérisé en ce que, lorsqu'on utilise des organes d'engagement (17) entraînant respectivement un fil de liage (18), à chaque organe d'engagement (17) est affecté un capteur (26) de fil de liage agencé dans la zone du point mort avant de son extrémité avant.

13. Dispositif selon la revendication 12, caractérisé en ce que les organes d'engagement (17) entraînant respectivement un fil de liage (18) se présentent sous la forme de lances en forme d'aiguille avec un oeillet avant (25) respectivement.

14. Dispositif selon la revendication 12 ou 13, caractérisé en ce que plusieurs capteurs (26) de fil de liage agencés côte à côte dans la direction de la largeur de la bande sont reçus sur un support commun (27).

15. Dispositif selon la revendication 14, caractérisé en ce que le support (27) se présente sous une forme continue sur la largeur de la bande.

16. Dispositif selon l'une quelconque des revendications 12 à 15, caractérisé en ce que les capteurs (26) de fil de liage ont une forme en crochet et sont reçus sur un support (27) sous la forme d'un arbre pivotant.

17. Dispositif selon l'une quelconque des revendications 12 à 16, caractérisé en ce que les capteurs (26) de fil de liage dévient l'extrémité avant (18b) d'une boucle (18) de fil de liage respectivement reçue transversalement à la direction longitudinale de la rangée (11) d'aiguilles de tufting associée sur au moins un stade d'avancement (a) de la matière textile de support.
